# FASCICULE DE BREVET EUROPEEN

(11) **EP 1 162 335 B1**
(45) Date de publication et mention de la délivrance du brevet: **09.02.2005**
(21) Numéro de dépôt: 01401475.7
(22) Date de dépôt: 07.06.2001
(51) Int. Cl.: E05C 7/02, E05B 65/08

(54) **Dispositif de verrouillage des vantaux coulissants d'une porte ou fenêtre**
Verriegelungsvorrichtung für eine Schiebetür- oder Schiebefensterflügel
Locking device for sliding wings of a door or window

(30) Priorité: 07.06.2000 FR 0007303
(43) Date de publication de la demande: 12.12.2001
(73) Titulaire: Hydro Building Systems, 31037 Toulouse Cedex (FR); BEZAULT SA, 49160 Longue (FR)
(72) Inventeur: Fromentin Eric, 02410 St Gobain (FR); Maquin, Joel, 02320 Pinon (FR); Sanchez Denis, 49100 Angers (FR); Guerin Eric, 49400 Villebernier (FR)
(74) Mandataire: Desaix, Anne

(56) Documents cités:
- EP-A- 0 869 239
- FR-A- 2 738 590

## Description

La présente invention est relative à un dispositif de verrouillage des vantaux coulissants d'une porte ou fenêtre, comportant un cadre dormant fixe entourant un ouvrant constitué d'au moins deux vantaux montés verticalement dans ce dormant, parallèles entre eux et disposés l'un devant l'autre de manière à se déplacer plan sur plan.

Un dispositif de verrouillage pour une vitre coulissante est décrit par le document FR-A-2 738 590.

L'invention s'applique notamment dans le cas où le châssis de chaque vantail de l'ouvrant est constitué au moyen de profilés de maintien d'un panneau central, usuellement vitré, de forme générale rectangulaire, ce vantail étant apte à être monté à coulissement dans le dormant fixe comprenant des côtés inférieur et supérieur horizontaux, le profilé inférieur étant de préférence muni d'au moins un rail sur lequel se déplacent un ou plusieurs chariots supportés par le vantail pour l'ouverture ou la fermeture de la porte ou fenêtre, l'agencement du châssis de chaque vantail étant plus spécialement aménagé de sorte que ce châssis comporte uniquement une traverse inférieure horizontale sous laquelle sont montés les chariots de déplacement et d'un montant vertical formant avec la traverse deux côtés contigus du châssis contre lesquels s'appliquent les deux côtés correspondant du panneau central, les deux autres côtés de celui-ci étant dépourvus de profilés de maintien.

Une telle conception de la structure du châssis de chaque vantail coulissant fait l'objet de la demande de brevet FR-A-2 801 337 au nom de la Société demanderesse.

En particulier, dans une réalisation de ce genre, lorsque l'ouvrant comporte deux vantaux voisins de mêmes dimensions se déplaçant par coulissement dans des plans parallèles sur deux rails également parallèles portés par le dormant, il est prévu que les deux montants verticaux des deux vantaux sont adjacents et disposés l'un derrière l'autre en position de fermeture de la porte ou fenêtre, ces montants se situant alors sensiblement au milieu de la largeur du cadre du dormant qui correspond à deux fois celle de chaque vantail.

Cette structure des vantaux coulissants de l'ouvrant présente l'avantage essentiel de réduire de manière tout à fait significative la quantité nécessaire de profilés d'encadrement du châssis supportant un panneau vitré, en fait divisée par deux puisque chaque vantail ne comporte qu'une traverse horizontale et un montant vertical, ce qui procure un accroissement notable de ce qu'il est convenu d'appeler le "clair de vitrage", les éléments du châssis pouvant en outre être assemblés plus facilement, avec un coût de fabrication et de montage sensiblement moins élevé.

Dans ce cas en effet, les profilés qui constituent les châssis des panneaux n'entourent plus les quatre côtés de ces panneaux, mais forment seulement un L selon deux côtés consécutifs de chacun de ceux-ci, les deux autres côtés étant dépourvus de tels profilés.

On sait par ailleurs qu'il est usuel de prévoir des moyens de verrouillage pour permettre, en position de fermeture de la porte ou fenêtre, c'est-à-dire lorsque les vantaux coulissants sont disposés de telle sorte qu'ils obturent entièrement l'espace interne délimité par le dormant, d'immobiliser ces vantaux moyens du genre notamment d'une serrure portée par un montant vertical du châssis de l'ouvrant, comportant de façon ordinaire un mécanisme de commande d'un pêne transversal apte à pénétrer dans une gâche de réception prévue dans le cadre fixe du dormant. Le cas échéant, ce mécanisme peut être associé à des organes de renvoi propres à assurer le déplacement vertical d'une tringle ou analogue dont les extrémités, faisant alors saillie hors du châssis de l'ouvrant, s'engagent dans des logements prévus dans les traverses haute et basse du cadre du dormant.

Dans un ouvrant coulissant classique, cette serrure est généralement logée dans le montant vertical du châssis de l'ouvrant qui, en position de fermeture, est en contact avec un côté latéral du cadre du dormant, dans lequel est ménagée la gâche recevant le pêne de cette serrure.

Quand l'ouvrant est formé de plusieurs vantaux coulissants, on peut également prévoir d'autres moyens qui, indépendamment de la serrure qui verrouille ou libère l'un des ouvrants dit de service, bloquent le ou les autres ouvrants, appelés semi-fixes, vis-à-vis du dormant.

Or, avec la solution perfectionnée conforme à la demande de brevet précitée, la disposition de la serrure sur le montant latéral du châssis de l'ouvrant qui vient en contact avec un côté du cadre du dormant, n'est plus possible puisque, précisément, ce montant latéral n'existe plus.

Il est donc nécessaire de disposer la serrure sur le montant vertical du châssis qui subsiste et qui, en position de fermeture de cet ouvrant, est sensiblement au milieu du dormant (dans le cas d'une porte ou fenêtre à deux vantaux) ou se situe en un autre endroit de ce même dormant (dans le cas où le nombre des vantaux coulissants est supérieur à deux), cette serrure étant agencée pour assurer le verrouillage mutuel des deux vantaux l'un par rapport à l'autre au droit de leurs montants verticaux adjacents, en recouvrement mutuel.

La présente invention concerne donc un dispositif de verrouillage porté par au moins un de deux vantaux coulissants en position de fermeture de la porte ou fenêtre, et apte à les bloquer l'un par rapport à l'autre au droit de leurs montants verticaux disposés en regard, le verrouillage des deux vantaux ne pouvant en outre se produire que dans cette situation, ces vantaux restant libres de coulisser l'un vis-à-vis de l'autre en toute position.

De plus, le dispositif selon l'invention peut être prévu de sorte qu'il puisse être actionné dans le sens du verrouillage comme du déverrouillage des deux vantaux, en étant commandé aussi bien à travers l'un que l'autre des deux montants verticaux, chacun de ceux-ci comportant alors des moyens séparés de commande de ce dispositif.

A cet effet, le dispositif considéré, pour le verrouillage ou le déverrouillage de deux vantaux d'un ouvrant d'une porte ou fenêtre, montés à coulissement dans un dormant fixe, chaque vantail comprenant un châssis constitué uniquement par un montant latéral vertical et une traverse inférieure horizontale, ce dispositif comprenant au moins un mécanisme de serrure porté en position de montage par au moins un des montants verticaux des vantaux, se caractérise en ce qu'il comporte un ensemble de liaison commandé par le mécanisme de serrure et une butée escamotable (26a, 26b) de blocage de l'ensemble de liaison (10), l'ensemble de liaison (10) étant en deux parties dont l'une peut se déplacer verticalement dans une rainure longitudinale ouverte de l'un des montants et présente une saillie externe propre à venir s'engager dans un logement de réception prévu dans la seconde partie de cet ensemble afin de les solidariser mutuellement, cette seconde partie étant également apte à coulisser verticalement dans une rainure homologue du montant de l'autre vantail, le déplacement de l'une au moins des deux parties de l'ensemble de liaison commandant le mouvement d'un pêne propre à coopérer avec une gâche fixe, prévue dans le montant du vantail portant l'autre partie, le mécanisme de serrure n'étant autorisé à actionner l'ensemble de liaison avec coulissement simultané et dans le même sens des deux parties dans leurs rainures respectives pour assurer la pénétration du pêne dans la gâche que lorsque la saillie externe est engagée dans le logement de réception, en outre après effacement de la butée escamotable de blocage de l'ensemble de liaison, cette butée étant portée par au moins un des montants et adaptée à libérer cet ensemble sous l'effet d'un doigt de commande solidaire de l'autre montant et repoussant cette butée uniquement quand ces deux montants sont en regard l'un de l'autre.

Grâce à ces dispositions, les deux vantaux de l'ouvrant sont libres de coulisser mutuellement sur toute la largeur du dormant pour occuper n'importe quelle position relative l'un par rapport à l'autre, les deux parties de l'ensemble de liaison, portées respectivement par chacun des montants verticaux de ces deux vantaux, étant désolidarisées l'une de l'autre, la partie de cet ensemble qui coopère avec le mécanisme de serrure étant alors immobilisée dans sa rainure par la butée de blocage, rendant impossible l'actionnement de ce mécanisme.

En revanche, lorsque les deux montants verticaux sont en regard, notamment dans le cas d'un ouvrant à deux vantaux coulissants, lorsque ces montants sont disposés l'un en regard de l'autre dans la partie médiane du dormant, la porte ou fenêtre étant ainsi fermée par ces vantaux, la saillie externe de l'une des parties de l'ensemble de liaison est engagée dans le logement de réception de l'autre partie, en les rendant mutuellement solidaires dans cette position.

Simultanément, le doigt de commande porté par un des deux montants repousse la butée de blocage escamotable, libérant l'ensemble de liaison avec ses deux parties liées l'une à l'autre de sorte que le mécanisme de serrure peut actionner cet ensemble et notamment le faire déplacer dans le sens qui amène le pêne mobile, solidaire d'une des parties dans la gâche fixe prévue dans le montant- qui supporte l'autre partie, en verrouillant ainsi ces deux montants l'un avec l'autre.

Une simple manoeuvre en sens inverse du mécanisme de serrure provoque naturellement le retrait du pêne de sa gâche, libérant les deux vantaux, le déplacement de l'un d'eux vis-à-vis du dormant, qui écarte l'un de l'autre les deux montants verticaux jusqu'alors en regard, faisant cesser l'action exercée sur la butée escamotable par le doigt de commande, le retour de cette butée en position initiale bloquant à nouveau la partie correspondante de l'ensemble de liaison, qui ne peut plus être déplacée par le mécanisme.

Dans un mode de réalisation préféré du dispositif selon l'invention, les montants verticaux des deux vantaux comportent l'un et l'autre un mécanisme de serrure, les deux mécanismes étant propres à actionner indépendamment la partie de l'ensemble de liaison portée par le montant correspondant.

Avantageusement, l'un des mécanismes, disposé du côté extérieur de la porte ou fenêtre est actionné par une clé de commande, apte à être retirée de la serrure après manoeuvre de celle-ci, l'autre mécanisme, disposé du côté intérieur, étant manoeuvré par un bouton poussoir ou similaire, dépourvu de clé, l'un et l'autre de ces mécanismes permettant de réaliser le verrouillage mutuel des deux vantaux.

Selon une caractéristique particulière, la saillie externe de l'une des parties de l'ensemble de liaison est constituée par un patin ou analogue, s'étendant transversalement vis-à-vis du montant vertical qui porte cette partie, le logement de réception de cette saillie, prévu dans l'autre partie formant un évidement présentant un profil sensiblement en U, ouvert latéralement afin de ne pas entraver le déplacement de la saillie par rapport à ce logement, lors du coulissement d'un vantail vis-à-vis de l'autre.

De préférence, chaque partie de l'ensemble de liaison est constituée par une plaque étroite, munie d'un talon de guidage engagé dans la rainure longitudinale du montant dans laquelle elle se déplace verticalement.

Avantageusement et selon une autre caractéristique, le dispositif comporte des moyens d'alignement mutuel, constitués de deux crochets portés respectivement par l'un et l'autre des montants, ces crochets étant inversés et propres à s'imbriquer l'un dans l'autre lorsque les deux montants sont en regard, de manière à améliorer le maintien vertical de ces montants lors de la manoeuvre de l'ensemble de liaison par le mécanisme de serrure.

De préférence également, chaque partie de l'ensemble de liaison comporte un cliquet à ressort de blocage de cette partie vis-à-vis du montant correspondant, en fin de course de déplacement de cette partie dans sa rainure longitudinale.

Dans un premier mode de réalisation, la butée escamotable est formée par un taquet articulé sur le montant vertical autour d'un axe transversal, perpendiculaire à ce montant, ce taquet présentant un ergot en saillie extérieure coopérant avec le doigt de commande porté par l'autre montant, de sorte que le contact du doigt avec le taquet, lorsque les deux montants viennent en regard, provoque le pivotement du taquet et la libération de la partie de l'ensemble de liaison immobilisée par cette butée.

De préférence et dans ce mode de réalisation, l'ergot en saillie coulisse dans une rainure en arc de cercle ménagée dans un plateau maintenant le taquet appliqué contre le montant vertical.

Dans une variante de réalisation, la butée escamotable comporte un taquet apte à subir un déplacement transversal parallèlement au plan du montant sous l'effet du doigt de commande agissant sur un ergot en saillie porté par le taquet et se déplacement dans une rainure de guidage horizontale.

Dans un autre mode de réalisation du dispositif considéré, une des parties de l'ensemble de liaison se prolonge par une tige coudée, venant en contact avec un loquet pivotant articulé sur le montant qui supporte cette partie, ce loquet étant adapté à la manière d'un pêne à s'engager ou se retirer d'un logement formant gâche, prévu dans l'autre montant.

D'autres caractéristiques d'un dispositif de verrouillage d'un ouvrant formé de panneaux coulissants, établi conformément à l'invention, apparaîtront encore à travers la description qui suit d'exemples de réalisation, donnés à titre indicatif et non limitatif, en référence aux dessins annexés sur lesquels :

La Figure 1 est une vue schématique, en perspective, d'un châssis de porte ou fenêtre, comportant un dormant fixe apte à recevoir un ouvrant coulissant formé de deux vantaux, réalisés conformément aux dispositions envisagées dans la demande de brevet FR-A-2 738 590.
- La Figure 2 est une vue en élévation du châssis de la Figure 1, les deux vantaux de l'ouvrant coulissant étant montés dans le dormant.
- La Figure 3, est une vue en coupe transversale à plus grande échelle du châssis illustré sur la Figure 2.
- Les Figures 4 et 5 illustrent, à encore plus grande échelle, vu en coupe transversale, le mécanisme de serrure prévu pour solidariser les deux vantaux de l'ouvrant coulissant, respectivement avant et après que les deux parties de l'ensemble de liaison ne soient solidarisées l'une de l'autre.
- La Figure 6 est une vue en coupe verticale et en élévation du mécanisme de serrure, illustrant la position du pêne de verrouillage engagé dans sa gâche par la manoeuvre de l'ensemble de liaison actionné par le mécanisme de serrure.
- Les Figures 7, 8 et 9 sont des vues de détail, respectivement en perspective et de face en deux positions de la butée escamotable, illustrant le taquet de celle-ci, apte à libérer ou immobiliser l'ensemble de liaison, selon que les deux montants des vantaux sont ou non en regard.
- La Figure 10 est une vue de détail illustrant le doigt de commande porté par l'un des montants verticaux pour actionner le taquet de la butée escamotable.
- La Figure 11 illustre une variante de réalisation de la butée escamotable.
- La Figure 12 est une vue en coupe partielle, analogue à celle de la Figure 6, mais illustrant une variante de réalisation.

Sur les Figures 1 et 2, le châssis représenté désigne dans son ensemble sous la référence 1, comporte un dormant fixe 2, de forme générale rectangulaire, constitué par un assemblage de profilés métalliques selon les quatre côtés du dormant, et de vantaux coulissants, respectivement 3 et 4, aptes à venir se loger parallèlement et l'un devant l'autre dans une feuillure 5 du dormant en étant légèrement décalés de manière à pouvoir coulisser mutuellement l'un contre l'autre, les deux vantaux pouvant se recouvrir entièrement ou, inversement, se disposer de manière à assurer la fermeture du dormant, chaque vantail présentant de préférence à cet effet une dimension en largeur égale à la moitié de celle du dormant.

Bien entendu, cette disposition n'a en elle-même aucun caractère impératif, l'invention décrite ci-après pouvant tout aussi bien s'appliquer à une porte ou fenêtre comportant un nombre de vantaux coulissants supérieur à deux, les dimensions en largeur de ces vantaux n'étant pas nécessairement identiques, pour autant que, lorsqu'ils sont disposés de façon déportée l'un par rapport à l'autre, ils obturent totalement la surface du dormant.

Dans ce qui suit, les exemples décrits sont pour plus de simplicité limités à une porte ou fenêtre dans laquelle le dormant est prévu pour comporter deux vantaux coulissants identiques.

Selon l'invention, chaque vantail 3 et 4 est réalisé en conformité avec les dispositions décrites et revendiquées dans la demande de brevet FR-A-2 801 337 au nom de la demanderesse, déjà citée, chaque vantail comportant une paroi 6, de préférence vitrée, notamment formée de deux vitrages parallèles comme vu sur la Figure 3, cette paroi étant logée dans un support formé de deux éléments métalliques, respectivement un montant vertical 7 et une traverse inférieure horizontale 8, réunis pour former un L disposé selon deux côtés consécutifs du vantail en entourant les bords correspondants de la paroi 6, les deux autres bords de celle-ci étant en revanche dépourvus de montant et traverse similaires aux précédents.

Comme représenté à plus grande échelle sur la Figure 3, les deux vantaux coulissants 3 et 4, en position de fermeture du dormant, ont leurs montants verticaux, distingués désormais sous les références 7a et 7b, situés en regard, les bords opposés des parois vitrées 6, dépourvus de montants, étant engagés dans les côtés correspondants du dormant 2.

Avec cet agencement, on conçoit que le montage d'une serrure, repérée dans son ensemble sous la référence 9 sur la Figure 3, propre à immobiliser les deux vantaux coulissants dans cette position, doit nécessairement être effectué au niveau de ces montants 7a et 7b, en les verrouillant mutuellement l'un à l'autre.

Comme schématiquement illustré sur cette Figure 3, la serrure 9 comporte principalement un ensemble de liaison désigné sous la référence 10 et qui comporte en fait deux parties, respectivement 10a et 10b, dont le détail de la réalisation est explicité plus loin.

Dans l'exemple représenté, chacun des montants 7a et 7b des deux vantaux 3 et 4, comporte un mécanisme de serrure distinct, porté par l'un et l'autre de ces montants, ces mécanismes, en eux-mêmes classiques, étant repérés par les références 11 et 12, le premier comportant une clé de commande et le second un bouton poussoir, la structure comme la nature de ces mécanismes étant en réalité sans incidence sur l'invention pour autant qu'il permette, ensemble ou séparément, d'agir sur l'ensemble de liaison 10 et plus particulièrement sur les parties 10a et 10b de celui-ci de la manière précisée ci-après.

En variante, le dispositif pourrait parfaitement ne comporter qu'un mécanisme de serrure, suffisant à lui seul pour actionner l'ensemble de liaison 10, ce mécanisme étant usuellement disposé de sorte qu'il puisse être commandé depuis l'extérieur de la porte ou fenêtre pour condamner celle-ci.

En se référant plus spécialement aux Figures 4 et 5, on voit que chaque partie 10a, 10b de l'ensemble de liaison 10 comporte un support 13a, 13b, fixé au montant 7a ou 7b respectivement et dans lequel peut se déplacer longitudinalement, contre le montant correspondant, une plaque 14a ou 14b, laquelle comprend à cet effet un talon latéral monté à coulissement dans une rainure 15a ou 15b du support.

L'une des parties 10a comporte par ailleurs, dans la face de la plaque 14a en regard du montant 7b, un évidement 16 à profil sensiblement en U, ouvert latéralement pour former un logement dans lequel peut venir se disposer une saillie externe 17 prévue dans la plaque 14b de l'autre partie 10b de l'ensemble de liaison 10.

Les Figures 4 et 5 montrent respectivement les positions relatives de la saillie 17 par rapport à l'évidement 16 de l'une et l'autre des deux parties de l'ensemble 10, selon que les montants 7a et 7b sont décalés latéralement l'un par rapport à l'autre (Figure 4) ou bien exactement l'un en face de l'autre lorsque la porte ou fenêtre est obturée comme exposé précédemment (Figure 5), la saillie 17 étant alors entièrement disposée dans l'évidement 16 en permettant de solidariser les deux parties 10a et 10b, notamment lorsqu'elles se déplacent verticalement en coulissant dans leurs rainures 15a et 15b.

La Figure 6 illustre en coupe transversale la position relative de l'évidement 16 et de la saillie 17, les mécanismes de serrure 11 et 12, comportant chacun un mécanisme approprié du genre à barillet ou autre qu'il n'est pas nécessaire de décrire ici, permettant de commander ce déplacement simultané des deux parties de l'ensemble de liaison, assuré selon le cas par l'un ou l'autre de ces mécanismes, ou encore par un seul d'entre eux lorsque le dispositif ne comporte que celui-ci.

Sur cette Figure 6, les flèches f schématisent la direction et l'amplitude du mouvement des plaques 14a et 14b dans les rainures 15a et 15b de leurs supports 13a et 13b.

En outre et sur cette même figure, on voit que le dispositif comporte, d'une part une gâche 18, portée dans l'exemple décrit par le montant 7a et dans ces conditions en position fixe par rapport à celui-ci, d'autre part un pêne 19, lequel est cette fois prévu en saillie sur l'extrémité de l'une des deux parties de l'ensemble de liaison 10, en l'espèce sur la plaque 14b de la partie 10b.

On comprend aisément dans ce cas que, selon la position verticale prise par l'ensemble de liaison 10, lorsque les deux parties 10a et 10b de celui-ci sont solidarisées ensemble par la saillie 16 de l'une engagée dans l'évidement 17 de l'autre, le pêne 19 s'engage ou inversement se dégage de la gâche 18 et verrouille ou non mutuellement les deux montants 7a et 7b et par suite les deux vantaux de la porte ou fenêtre.

Avantageusement, les montants 7a et 7b comportent l'un et l'autre des crochets inversés, respectivement 20 et 21, permettant lorsque ces montants sont en regard, de coopérer l'un avec l'autre pour améliorer le maintien vertical de ces montants et parfaire leur parallélisme à l'intérieur du dormant.

Des cliquets à ressort 22 et 23 sont prévus dans les montants 7a et 7b pour permettre d'immobiliser les deux plaques 14a et 14b des parties 10a et 10b de l'ensemble de liaison dans les positions qui correspondent respectivement à l'engagement ou au contraire au dégagement du pêne 19 dans la gâche 18, ces cliquets coopérant respectivement avec des encoches 24 et 25 prévues dans les surfaces correspondantes des plaques 14a et 14b.

La manoeuvre des deux parties 10a et 10b de l'ensemble de liaison 10, ne doit cependant, conformément à l'invention, n'être autorisée par l'un ou l'autre des mécanismes de serrure 11 ou 12 que lorsque les deux montants verticaux 7a et 7b sont strictement en regard l'un de l'autre, le pêne 19 étant nécessairement dégagé de sa gâche 18 en toute autre position relative des deux vantaux.

A cet effet, le dispositif comporte, coopérant avec chacune des plaques 14a et 14b de l'ensemble de liaison 10, deux butées escamotables, respectivement repérées sous les références 26a et 26b sur la Figure 6, ces butées étant aménagées pour pouvoir immobiliser les plaques lorsque les deux montants 7a et 7b ne sont pas en regard l'un de l'autre, ou bien s'effacer en libérant ces plaques et en autorisant leur déplacement dans leurs rainures pour la commande du pêne comme expliqué ci-dessus.

Les Figures 7 à 9 illustrent un premier mode de réalisation d'une des butées escamotables, en l'espèce la butée 26a associée à la plaque 14a de l'une des parties de l'ensemble de liaison 10, étant précisé que l'autre butée 26b, qui peut être simultanément prévue pour coopérer avec la plaque 14b, présente la même structure.

Sur ces figures, on retrouve ainsi la partie 14a coulissant dans la rainure 15a ménagée dans le support 13a associé au montant 7a.

La butée escamotable 26a comporte un taquet 27 qui est dans l'exemple illustré monté pivotant autour d'un axe fixe 28, ce taquet 27 étant prolongé, au-delà de l'axe 28, par un ergot en saillie 29 propre à se déplacer dans une rainure en arc de cercle 30 prévue dans un plateau 31 fixé contre le support 13a.

Grâce à ces dispositions, on comprend que lorsque le taquet est basculé autour de son axe de pivotement 28, il libère la plaque 14a qui, sous l'effet d'un des mécanismes à serrure, peut alors subir un déplacement vers le bas d'une amplitude mesurée par la flèche f (Figure 6), amenant le pêne 19 dans sa gâche 18. A l'inverse, aussi longtemps que la butée 26a a son taquet 27 en position verticale, celui-ci immobilise la plaque 14a et empêche l'engagement du pêne et le verrouillage des deux vantaux.

La commande de l'effacement du taquet 27 est réalisée au moyen d'un doigt de commande 32, porté par l'autre montant 7b, comme illustré schématiquement sur la Figure 10, ce doigt venant au contact de l'ergot 29 lorsque les deux montants 7a et 7b sont en regard, en faisant décrire à cet ergot la rainure 30 et en faisant par conséquent pivoter le taquet.

En revanche, tant que ces deux montants ne sont pas l'un devant l'autre, le taquet reste en place et bloque l'ensemble de liaison.

La Figure 11 illustre une variante de réalisation où, dans ce cas, l'ergot 33 prévu en saillie à l'extrémité du taquet de la butée escamotable est susceptible de subir, non plus un mouvement de pivotement autour d'un axe comme dans la variante précédente, mais un déplacement transversal dans une rainure de guidage droite 34, le taquet se déplaçant cette fois à la manière d'un tiroir.

La Figure 12 représente schématiquement un autre mode de réalisation pour le moyen de verrouillage des deux vantaux, en substitution du pêne et de la gâche de la variante précédemment décrite.

Dans ce cas, la plaque 14b de la partie 10b de l'ensemble de liaison par exemple, comporte en prolongement une tige coudée 35 apte à venir coopérer avec un loquet 36 articulé autour d'un axe 37 porté par le montant 7b, ce loquet s'escamotant dans un logement 38 de ce montant lorsqu'il est inactif, ou bien venant se disposer dans une gâche 39 de l'autre montant 7a, lorsque la manoeuvre des mécanismes à serrure 11 ou 12 permet à la tige 35 de s'effacer et au loquet 36 de prendre la position illustrée sur cette figure.

On réalise ainsi un dispositif de verrouillage des deux vantaux de conception très simple et qui est particulièrement bien adaptée à la structure d'un ouvrant coulissant du genre de celui visé dans la demande de brevet FR-A-2 738 590 de la demanderesse. Toutefois, il va de soi que l'invention ne se limite pas à ce cas particulier, elle en embrasse au contraire toutes les variantes -telles que- revendiquées.

## Revendications

1. Dispositif pour le verrouillage ou le déverrouillage de deux vantaux d'un ouvrant d'une porte ou fenêtre, montés à coulissement dans un dormant fixe, chaque vantail comprenant un châssis constitué uniquement par un montant latéral vertical et une traverse inférieure horizontale, ce dispositif comprenant au moins un mécanisme de serrure porté en position de montage par au moins un des montants verticaux des vantaux, **caractérisé en ce qu'**il comporte un ensemble de liaison (10) commandé par le mécanisme de serrure (11, 12) et une butée escamotable (26a, 26b) de blocage de l'ensemble de liaison (10), l'ensemble de liaison (10) étant en deux parties (10a, 10b), dont l'une (10b) peut se déplacer verticalement dans une rainure longitudinale ouverte (15b) de l'un (7b) des montants et présente une saillie externe (17) propre à venir s'engager dans un logement de réception (16) prévu dans la seconde partie (10a) de cet ensemble afin de les solidariser mutuellement, cette seconde partie (10a) étant également apte à coulisser verticalement dans une rainure homologue (15a) du montant (7a)de l'autre vantail, le déplacement de l'une au moins des deux parties (10a, 10b) de l'ensemble de liaison (10) commandant le mouvement d'un pêne (19) propre à coopérer avec une gâche fixe (18), prévue dans le montant du vantail portant l'autre partie, le mécanisme de serrure (11, 12) n'étant autorisé à actionner l'ensemble de liaison (10) avec coulissement simultané et dans le même sens des deux parties (10a, 10b) dans leurs rainures respectives (15a, 16b) pour assurer la pénétration du pêne (19) dans la gâche (18) que lorsque la saillie externe (17) est engagée dans le logement de réception (16), en outre après effacement de la butée escamotable (26a, 26b) de blocage de l'ensemble de liaison (10), cette butée étant portée en position de montage par au moins un des montants et adaptée à libérer cet ensemble (10) sous l'effet d'un doigt de commande (32) solidaire de l'autre montant et repoussant cette butée (26a, 26b) uniquement quand ces deux montants sont en regard l'un de l'autre.

2. Dispositif selon la revendication 1, **caractérisé en ce que** les montants verticaux (7a, 7b) des deux vantaux comportent l'un et l'autre un mécanisme de serrure (11, 12), les deux mécanismes étant propres à actionner indépendamment la partie de l'ensemble de liaison (10) portée par le montant correspondant.

3. Dispositif selon la revendication 2, **caractérisé en ce que** l'un des mécanismes (11), disposé du côté extérieur de la porte ou fenêtre est actionné par une clé de commande, apte à être retirée de la serrure après manoeuvre de celle-ci, l'autre mécanisme (12), disposé du côté intérieur, étant manoeuvré par un bouton poussoir ou similaire, dépourvu de clé.

4. Dispositif selon l'une des revendications 1 à 3, **caractérisé en ce que** la saillie externe (17) de l'une des parties de l'ensemble de liaison (10) est constituée par un patin ou analogue, s'étendant transversalement vis-à-vis du montant vertical qui porte cette partie, le logement de réception (16) de cette saillie, prévu dans l'autre partie formant un évidement présentant un profil sensiblement en U, ouvert latéralement.

5. Dispositif selon l'une des revendications 1 à 4, **caractérisé en ce que** chaque partie (10a, 10b) de l'ensemble de liaison (10) est constituée par une plaque étroite (14a, 14b), munie d'un talon de guidage engagé dans la rainure longitudinale (15a, 15b) du montant (7a, 7b) dans laquelle elle se déplace verticalement.

6. Dispositif selon l'une des revendications 1 à 5, **caractérisé en ce qu'**il comporte des moyens d'alignement mutuel, constitués de deux crochets (20, 21) portés respectivement par l'un et l'autre des montants (7a, 7b), ces crochets étant inversés et propres à s'imbriquer l'un dans l'autre lorsque les deux montants sont en regard.

7. Dispositif selon l'une des revendications 1 à 6, **caractérisé en ce que** chaque partie (10a, 10b) de l'ensemble de liaison (10) comporte un cliquet à ressort (22, 23) de blocage de cette partie vis-à-vis du montant correspondant, en fin de course de déplacement de cette partie dans sa rainure longitudinale.

8. Dispositif selon l'une des revendications 1 à 7, **caractérisé en ce que** la butée escamotable (26a, 26b) est formée par un taquet (27) articulé sur le montant vertical autour d'un axe transversal (28), perpendiculaire à ce montant, ce taquet présentant un ergot en saillie (29) extérieure coopérant avec le doigt de commande (32) porté par l'autre montant, de sorte que le contact du doigt avec le taquet, lorsque les deux montants (7a, 7b) viennent en regard, provoque le pivotement du taquet et la libération de la partie de l'ensemble de liaison (10) immobilisée par cette butée.

9. Dispositif selon la revendication 8, **caractérisé en ce que**, l'ergot en saillie (29) coulisse dans une rainure en arc de cercle (30) ménagée dans un plateau (31) maintenant le taquet (27) appliqué contre le montant vertical (7a, 7b).

10. Dispositif selon l'une des revendications 1 à 7, **caractérisé en ce que**, la butée escamotable (26a, 26b) comporte un taquet (33) apte à subir un déplacement transversal parallèlement au plan du montant (7a, 7b) sous l'effet du doigt de commande (32) agissant sur un ergot en saillie (33) porté par le taquet et se déplaçant dans une rainure de guidage horizontale (34).

11. Dispositif selon la revendication 1, **caractérisé en ce que**, une des parties de l'ensemble de liaison (10) se prolonge par une tige coudée (35), venant en contact avec un loquet pivotant (36) articulé sur le montant (7a, 7b) qui supporte cette partie, ce loquet étant adapté à la manière d'un pêne à s'engager ou se retirer d'un logement (39) formant gâche, prévu dans l'autre montant.

## Claims

1. A device for locking or unlocking two sashes of an opening part of a door or a window, which sashes are mounted to slide in a standing part, each sash having a structure made up of a vertical side stile and of a horizontal bottom transverse member, said device comprising at least one lock mechanism carried, when fitted, by at least one of the stiles of the sashes, said device being **characterized in that** it further comprises a coupling assembly (10) and a retractable abutment (26a, 26b) for blocking the coupling assembly, said coupling assembly (10) being controlled by the lock mechanism (11, 12) and being in two portions (10a, 10b), one of which (10b) can move vertically in an open longitudinal groove (15b) in one of the stiles (7b) and has an external projection (17) suitable for coming into engagement in a recess (16) provided in the second portion (10a) of said assembly in order to secure the two portions together, said second portion (10a) also being suitable for sliding vertically in a corresponding groove (15a) in the stile (7a) of the other sash, movement of at least one of the two portions of the coupling assembly causing a catch bolt (19) to move that is suitable for co-operating with a stationary keeper (18) provided in the stile of the sash carrying the other portion, it being possible for the lock mechanism (11, 12) to actuate the coupling assembly (10) with the two portions (10a, 10b) sliding simultaneously and in the same direction in their respective grooves (15a, 15b) to cause the catch bolt (19) to penetrate into the keeper (18) only when the external projection (17) is engaged in the recess (16), and in addition when a retractable abutment (26a, 26b) for blocking the coupling assembly (10) has been retracted, said abutment being carried, when fitted, by at least one of the stiles and being suitable for releasing said assembly (10) under the effect of a control finger (32) that is integral with the other stile, and that pushes said abutment (26a, 26b) so that it retracts only when the two stiles are facing each other.

2. A device according to claim 1, **characterized in that** each of the stiles (7a, 7b) of the two sashes is provided with a respective lock mechanism (11, 12), each of the two mechanisms being suitable for independently actuating the portion of the coupling assembly (10) carried by the corresponding stile.

3. A device according to claim 2, **characterized in that** one of the mechanisms (11), disposed on the outside of the door or window, is actuated by a control key suitable for being removed from the lock after said lock has been operated, the other mechanism (12), disposed on the inside, being operated by a push button or the like without a key.

4. A device according to any one of claims 1 to 3, **characterized in that** the external projection (17) of one of the portions of the coupling assembly (10) is constituted by a shoe or the like, extending transversely relative to the vertical stile that carries said portion, the recess (16) for said projection that is provided in the other portion forming a notch that is substantially channel section and that is open laterally.

5. A device according to any one of claims 1 to 4, **characterized in that** each portion (10a, 10b) of the coupling assembly (10) is constituted by a narrow plate (14a, 14b) provided with a guide heel engaged in the longitudinal groove (15a, 15b) of the stile (7a, 7b) in which it moves vertically.

6. A device according to any one of claims 1 to 5, **characterized in that** it is provided with mutual alignment means, constituted by two hooks (20, 21) carried by respective ones of the two stiles (7a, 7b) which hooks are mutually inverted and suitable for fitting into each other when the two stiles are facing each other.

7. A device according to any one of claims 1 to 6, **characterized in that** each portion (10, 10b) of the coupling assembly (10) is provided with a spring-loaded ratchet member (22, 23) for preventing said portion from moving relative to the corresponding stile, at the end of the stroke over which said portion moves in its longitudinal groove.

8. A device according to any one of claims 1 to 7, **characterized in that** the retractable abutment (26a, 26b) is formed by a catch (27) hinged to the stile about a transverse pin (28), perpendicular to said stile, said catch being provided with a projecting external lug (29) which co-operates with the control finger (32) carried by the other stile, so that the finger coming into contact with the catch, when the two stiles (7a, 7b) come face to face, causes the catch to pivot, thereby releasing that portion of the coupling assembly (10) which is held stationary by said abutment.

9. A device according to claim 8, **characterized in that**, the projecting lug (29) slides in a circularly arcuate slot (30) provided in a plate (31) that holds the catch (27) pressed against the stile (7a, 7b).

10. A device according to any one of claims 1 to 7, **characterized in that** the retractable abutment (26a, 26b) comprises a catch (33) suitable for being moved transversely parallel to the plane of the stile (7a, 7b) under the effect of the control finger (32) acting on a projecting lug (33) carried by the catch, and moving in a horizontal guide slot (34).

11. A device according to claim 1, **characterized in that** one of the portions of the coupling assembly (10) is extended by a rod (35) provided with a bend, which rod comes into contact with a pivotally-mounted latch (36) hinged to the stile (7a, 7b) that supports said portion, said latch being adapted, in the manner of a catch bolt, to be engaged in or disengaged from a keeper-forming recess (39) provided in the other stile.

## Patentansprüche

1. Vorrichtung zum Verriegeln oder Entriegeln von zwei Flügeln einer Öffnung einer Tür oder eines Fensters, verschiebbar in einem festen Futter angebracht, wobei jeder Flügel einen Rahmen umfasst, der einzig durch eine seitliche vertikale Strebe und eine untere horizontale Querstrebe gebildet ist, wobei diese Vorrichtung mindestens einen Verriegelungsmechanismus umfasst, der in der Montageposition von mindestens einer der vertikalen Streben der Flügel getragen ist, **dadurch gekennzeichnet, dass** sie eine Verbindungsanordnung (10) betätigt durch den Verriegelungsmechanismus (11, 12) umfasst und einen einziehbaren Anschlag (26a, 26b) zum Blockieren der Verbindungsanordnung (10), wobei die Verbindungsanordnung (10) in zwei Teilen (10a, 10b) vorliegt, deren eines (10b) sich vertikal in einer offenen Längsrille (15b) der einen (7b) der Streben verlagern kann und einen äußeren Vorsprung (17) aufweist, der geeignet ist zum Eingreifen in einer Aufnahme (16), die in dem zweiten Teil (10a) dieser Anordnung vorgesehen ist, um sie miteinander zu vereinen, wobei dieser zweite Teil (10a) gleichermaßen geeignet ist zum vertikalen Verschieben in einer homologen Rille (15a) der Strebe (7a) des anderen Flügels, wobei die Verlagerung des mindestens einen der beiden Teile (10a, 10b) der Verbindungsanordnung (10) die Bewegung eines Riegels (19) betätigt, der zum Kooperieren mit einem festen Schließblech (18) geeignet ist, das in der Strebe des Flügels vorgesehen ist, der den anderen Teil trägt, wobei der Verriegelungsmechanismus (11, 12) nicht befähigt ist, die Verbindungsanordnung (10) mit gleichzeitiger Verschiebung und in der selben Richtung der beiden Teile (10a, 10b) in ihren jeweiligen Rillen (15a, 15b) zu betätigen, um das Eintreten des Riegels (19) in das Schließblech (18) zu gewährleisten, wenn der äußere Vorsprung (17) in der Aufnahme (16) eingreift, außerdem ist nach Zurückziehen des einziehbaren Anschlags (26a, 26b) zum Blockieren der Verbindungsanordnung (10) dieser Anschlag in der Montageposition von mindestens einer der Streben getragen und geeignet, diese Anordnung (10) unter der Wirkung eines Betätigungsfingers (32), der mit der andere Strebe verbunden ist und diesen Anschlag (26a, 26b) einzig zurückstößt, wenn diese beiden Streben einander zugewandt sind, freizugeben.

2. Vorrichtung nach Anspruch 1, **dadurch gekennzeichnet, dass** die vertikalen Streben (7a, 7b) der beiden Flügel beide einen Verriegelungsmechanismus (11, 12) umfasst, wobei die beiden Mechanismen geeignet sind, den Teil der Verbindungsanordnung (10), der von der entsprechenden Strebe getragen ist, unabhängig zu betätigen.

3. Vorrichtung nach Anspruch 2, **dadurch gekennzeichnet, dass** einer der Mechanismen (11), angeordnet auf der Außenseite der Tür oder des Fensters durch einen Betätigungsschlüssel betätigt wird, der aus dem Schloss herausgezogen werden kann, nachdem dieses bewegt wurde, wobei der andere Mechanismus (12), der auf der Innenseite angeordnet ist, durch einen Drückerknopf oder ähnliches, ohne Schlüssel bewegt wird.

4. Vorrichtung nach einem der Ansprüche 1 bis 3, **dadurch gekennzeichnet, dass** der äußere Vorsprung (17) des einen der Teile der Verbindungsanordnung (10) durch eine Kufe oder Analoges gebildet ist, die sich gegenüber der vertikalen Strebe, die diesen Teil trägt, quer erstreckt, wobei die Aufnahme (16) dieses Vorsprungs, vorgesehen im anderen Teil, der eine Ausnehmung bildet, ein im Wesentlichen U-förmiges Profil darstellt, das seitlich offen ist.

5. Vorrichtung nach einem der Ansprüche 1 bis 4, **dadurch gekennzeichnet, dass** jeder Teil (10a, 10b) der Verbindungsanordnung (10) durch eine schmale Platte (14a, 14b) gebildet ist, die mit einem Führungsansatz ausgerüstet ist, der in der Längsrille (15a, 15b) der Strebe (7a, 7b) eingreift, in der sie sich vertikal verlagert.

6. Vorrichtung nach einem der Ansprüche 1 bis 5, **dadurch gekennzeichnet, dass** sie Mittel zur gegenseitigen Ausrichtung umfasst, gebildet aus zwei Haken (20, 21), die jeweils von den beiden Streben (7a, 7b) getragen sind, wobei diese Haken umgekehrt sind und geeignet sind ineinander einzuhaken, wenn die beiden Streben einander zugewandt sind.

7. Vorrichtung nach einem der Ansprüche 1 bis 6, **dadurch gekennzeichnet, dass** jeder Teil (10a, 10b) der Verbindungsanordnung (10) eine Klinke mit Feder (22, 23) zum Blockieren dieses Teils gegenüber der entsprechenden Strebe, am Ende der Verlagerungsstrecke dieses Teils in der Längsrille, umfasst.

8. Vorrichtung nach einem der Ansprüche 1 bis 7, **dadurch gekennzeichnet, dass** der einziehbare Anschlag (26a, 26b) gebildet ist durch einen Zapfen (27), der auf der vertikalen Strebe um eine Querachse (28), senkrecht zu dieser Strebe, gelenkig angebracht ist, wobei dieser Zapfen einen äußeren Vorsprung (29) aufweist, der mit dem Betätigungsfinger (32) kooperiert, der von der anderen Strebe getragen ist, derart, dass der Kontakt des Fingers mit dem Ansatz, wenn die beiden Streben (7a, 7b) einander zugewandt sind, ein Schwenken des Ansatzes hervorruft und die Freigabe des Teils der Verbindungsanordnung (10), der durch diesen Anschlag unbeweglich gehalten ist.

9. Vorrichtung nach Anspruch 8, **dadurch gekennzeichnet, dass** der Vorsprung (29) sich in einer kreisbogenförmigen Rille (30) verschiebt, die in einer Platte (31) ausgeführt ist, die den Zapfen (27) gegen die vertikale Strebe (7a, 7b) angelegt hält.

10. Vorrichtung nach einem der Ansprüche 1 bis 7, **dadurch gekennzeichnet, dass** der einziehbare Anschlag (26a, 26b) einen Zapfen (33) umfasst, der zu einer Querverschiebung parallel zur Ebene der Strebe (7a, 7b) in der Lage ist, unter der Einwirkung des Betätigungsfingers (32), der auf einen Vorsprung (33) einwirkt, der vom Zapfen getragen ist und sich in einer horizontalen Führungsrille (34) verlagert.

11. Vorrichtung nach Anspruch 1, **dadurch gekennzeichnet, dass** einer der Teile der Verbindungsanordnung (10) sich in einem gekrümmten Hebel (35) fortsetzt, der mit einem Drücker (36) in Kontakt kommt, der auf der Strebe (7a, 7b) gelenkig angebracht ist, auf der dieser Teil gelagert ist, wobei der Drücker geeignet ist, nach Art eines Riegels in eine ein Schließblech bildende Aufnahme (39) einzugreifen oder sich daraus zurückzuziehen, die in der anderen Strebe vorgesehen ist.
